# FASCICULE DE BREVET EUROPEEN

(11) **EP 2 738 628 B1**
(45) Date de publication et mention de la délivrance du brevet: **06.01.2016**
(21) Numéro de dépôt: 14157063.0
(22) Date de dépôt: 09.03.2011
(51) Int. Cl.: G04F 5/14

(54) **Montre bracelet avec oscillateur atomique**
Armbanduhr mit Atomoszillator
Wristwatch with atomic oscillator

(43) Date de publication de la demande: 04.06.2014
(62) Demande divisionnaire de: 11405232.7
(73) Titulaire: ROLEX SA, 1211 Genève 26 (CH)
(72) Inventeur: Balet, laurent, 1971 Grimisuat (CH); Haesler, Jacques, 3280 Morat (CH); Lecomte, Steve, 1233 Bernex (CH); Ruffieux, David, 1789 Lugnore (CH)
(74) Mandataire: Moinas & Savoye SA

(56) Documents cités:
- EP-A1- 1 906 271
- EP-A2- 0 351 780
- US-A1- 2002 163 394
- VUKICEVIC N ET AL: "Compact diode-laser based rubidium frequency reference", IEEE TRANSACTIONS ON ULTRASONICS, FERROELECTRICS AND FREQUENCY CONTROL, IEEE, US, vol. 47, no. 5, 1 septembre 2000 (2000-09-01), pages 1122-1126, XP011438184, ISSN: 0885-3010, DOI: 10.1109/58.869047

## Description

### Introduction

La présente invention concerne un oscillateur pour montre-bracelet ainsi qu'une montre-bracelet en tant que telle comprenant un tel oscillateur. Elle concerne aussi un procédé d'émission d'un signal de référence de temps pour montre-bracelet par oscillateur atomique.

### Etat de l'Art

La quête de la précision est l'un des moteurs de l'innovation technique en horlogerie. Cette précision est en grande partie déterminée par la performance d'un oscillateur dont la fréquence d'oscillation génère un signal de temps qui détermine la base de temps exploitée par le mécanisme d'une montre-bracelet pour finalement indiquer l'heure sur un afficheur.

Une première solution de l'état de la technique consiste en un oscillateur mécanique, reposant sur un volant d'inertie, appelé balancier, couplé à un ressort de type spirale. La stabilité d'un oscillateur mécanique est de l'ordre de une seconde par jour, malgré les efforts d'innovation reposant sur le choix de matériaux particuliers, comme cela est par exemple décrit dans les documents EP0886195 ou EP1422436.

Une seconde solution de l'état de la technique consiste en un oscillateur à quartz, qui peut atteindre une précision de une seconde par mois, voire une seconde par an en utilisant des dispositifs plus complexes thermo-compensés pour éviter les dérives causées par les variations de température, comme cela est décrit dans le document WO2008125646. Enfin, une troisième solution, relativement théorique car délicate à réaliser en pratique, est envisagée dans les documents EP1852756 ou EP1906271, à partir d'un oscillateur atomique, basé sur l'effet connu par sa dénomination anglo-saxonne de « Coherent Population Trapping » (CPT), qui permet de mesurer une intensité lumineuse transmise au travers un mélange d'atomes comme du Césium ou du Rubidium. Cette solution permet en théorie d'obtenir un oscillateur plus précis que celui des deux premières solutions. Toutefois, ces documents ne donnent pas d'information sur la réalisation concrète d'un oscillateur atomique au sein d'une montre-bracelet. Par exemple, l'oscillateur atomique est utilisé de manière intermittente sans explication sur la réalisation concrète et stable d'un tel principe. Il n'est pas non plus précisé comment atteindre une consommation et un volume compatibles avec une implémentation dans une montre-bracelet.

Ainsi, l'invention cherche à atteindre un oscillateur pour montre-bracelet qui permette d'atteindre une grande précision, tout en respectant les contraintes sévères de volume très restreint et de faible puissance disponible au sein d'une montre-bracelet.

### Brève description de l'invention

A cet effet, l'invention repose sur un oscillateur atomique pour montre-bracelet qui repose sur un système de détection de fréquences de battement obtenues par effet Raman pour obtenir une référence de temps de grande précision.

L'invention est précisément définie par les revendications.

### Brève description des figures

Ces objets, caractéristiques et avantages de la présente invention seront exposés en détail dans la description suivante de modes de réalisation particuliers faits à titre non-limitatif en relation avec les figures jointes parmi lesquelles :
La figure 1 représente un schéma de principe d'un oscillateur atomique pour montre-bracelet selon un mode de réalisation de l'invention.
La figure 2 représente un schéma fonctionnel de l'oscillateur atomique pour montre-bracelet selon un mode de réalisation de l'invention.
La figure 3 représente un schéma électrique équivalent d'un système de détection optoélectronique selon un mode de réalisation de la présente invention.
La figure 4 représente un schéma électrique équivalent d'un détecteur optoélectronique selon un autre mode de réalisation de la présente invention.
La figure 5 représente schématiquement les courbes de gain g en fonction de la fréquence ω, les deux axes étant logarithmiques, pour un amplificateur à transimpédance classique (trait plein), un amplificateur à transimpédance doté d'un élément permettant d'augmenter la bande passante (« inductor peaking » ou « high frequency gain boosting », traitillé), et un système de détection selon l'invention (pointillé).
La figure 6 représente le spectre d'absorption d'un gaz en fonction du balayage en courant d'injection laser avec l'oscillateur atomique en boucle ouverte.
La figure 7 représente un premier mode de réalisation d'un oscillateur atomique à double passage.
La figure 8 représente un second mode de réalisation d'un oscillateur atomique à double passage.
La figure 9 représente un troisième mode de réalisation d'un oscillateur atomique à double passage.
La figure 10 représente une vue schématique éclatée d'un oscillateur atomique basé sur le second mode de réalisation à double passage et une géométrie à angle droit.
La figure 11 représente une vue schématique éclatée d'un oscillateur atomique basé sur le second mode de réalisation à double passage et une géométrie droite.
La figure 12 représente une vue schématique d'un oscillateur atomique basé sur le premier mode de réalisation à double passage.
La figure 13 représente une vue schématique d'un oscillateur atomique basé sur le premier mode de réalisation à double passage avec géométrie à angle droit.
La figure 14 représente une vue schématique d'un oscillateur atomique basé sur le troisième mode de réalisation à double passage.

La solution retenue repose sur l'utilisation d'un oscillateur atomique basé sur l'effet Raman, qui repose sur l'irradiation d'atomes de référence à une fréquence optique de résonance qui induit l'émission de photons avec une fréquence optique décalée de la fréquence hyperfine de l'atome de référence. La combinaison des deux signaux résultants permet d'obtenir un battement détectable, dont la fréquence du signal sert de base de temps à la montre-bracelet.

La figure 1 illustre schématiquement la partie optique d'un oscillateur atomique à effet Raman selon un mode de réalisation de l'invention. Il comprend une diode laser 1, qui peut être à basse consommation et de type VCSEL, qui émet un faisceau polarisé linéairement 11, une lame quart d'onde 2 qui polarise la lumière provenant du laser selon un faisceau incident de polarisation circulaire 12. Ce faisceau 12 traverse une cellule 3 comprenant des atomes choisis, comme du Césium ou du Rubidium avec un gaz tampon, placée de manière optionnelle dans un champ magnétique B. En sortie de cette cellule 3, le signal incident 12 est combiné avec le second signal 13 généré par l'effet Raman, comme explicité ci-dessus. La combinaison des deux signaux est détectée par un photodétecteur 4 qui permet la récupération du signal comprenant la base de temps atomique, provenant des atomes de Césium ou Rubidium. Ce signal de sortie 14 est analysé par un dispositif électronique de traitement du signal, de type diviseur de fréquence microonde 5 pour générer la fréquence du signal nécessaire à la base de temps. La sortie 15 représente finalement cette base de temps, exploitée par une montre-bracelet comme cela sera explicité par la suite. Un amplificateur radiofréquence 6, optionnel, est positionné en sortie du photodétecteur 4.

En remarque, de manière optionnelle mais avantageuse, une partie du signal de sortie 14 est utilisé pour moduler le courant d'injection du laser, par une injection micro-onde au niveau du laser 1, représentée par la flèche 7. Cela permet d'atteindre un rapport signal-sur-bruit en sortie 14 de meilleure qualité et plus facile à exploiter. Ce principe équivaut à une modulation en amplitude du laser.

En remarque, la cellule 3 a été positionnée au sein d'un champ magnétique B, qui permet de lever la dégénérescence des sous-états Zeeman des atomes. En variante, elle pourrait se trouver dans un champ magnétique nul, permettant d'obtenir une superposition des niveaux d'énergie, et un signal élevé, ainsi qu'un oscillateur simplifié.

La figure 2 représente de manière fonctionnelle un oscillateur atomique à effet Raman selon un mode de réalisation de l'invention. Il comprend un dispositif d'alimentation et convertisseur DC/DC 21, un centre de traitement 23 qui peut être un processeur ou une électronique à basse puissance, dont les fonctions principales comprennent tout ou partie des fonctions suivantes : fixation de la fréquence de fonctionnement du laser 1 et de son courant d'injection, contrôle de la température de la cellule 3 et du laser 1, gestion du mode intermittent du laser, correction de la fréquence de l'oscillateur atomique en fonction de la température, calage d'un oscillateur supplémentaire de moindre précision comme à base de quartz. La mise en oeuvre de ces fonctions sera détaillée par la suite. L'oscillateur comprend ensuite une source de courant DC 24 pour le laser 1, une source de courant DC 25 pour le chauffage du laser 1, une source de courant 26 du solénoïde pour la génération du champ magnétique B 36, une source de courant 27 pour le chauffage de la cellule 3, qui coopère avec un dispositif de chauffage 37 associé, auquel peut être de plus ajouté un capteur de température.

Ces différents composants permettent le fonctionnement du laser 1 qui agit sur le dispositif optique 10 de l'oscillateur dont une représentation simplifiée a été présentée en référence à la figure 1. Dans cette réalisation, l'ensemble formé par le générateur de champ magnétique optionnel B 36, le dispositif de chauffage 37 et la cellule 3 est positionné dans une enceinte permettant d'atteindre leur blindage magnétique. En variante, une partie seulement de ces composants peut être intégrée au sein de ce blindage. En variante encore, ce champ magnétique peut être nul et l'oscillateur simplifié, comme explicité précédemment. En sortie, un photodétecteur 4 rapide comprend une sortie DC pour renvoyer un signal proportionnel à l'intensité lumineuse reçue vers le centre de traitement 23. Il comprend de plus une sortie RF pour un signal qui est d'abord amplifié par une chaine d'amplification 32 puis une ligne à retard et déphaseur 33 pour être réinjecté sur un diplexeur 34 (bias tee) qui permet de combiner le signal RF avec le courant DC d'injection laser provenant de la source de courant 24. Une partie du signal RF amplifié est traité par un diviseur de fréquence 5 avant son retour vers le centre de traitement 23. En sortie de ce centre de traitement, un signal à fréquence d'utilisateur 22 est obtenu (par exemple de 32 kHz, ou 1 pulse par seconde, etc.). Enfin, la mise en oeuvre de cet oscillateur est réalisée à partir de composants à faible consommation, pour une implémentation compatible avec un environnement de montre-bracelet.

En remarque, les horloges atomiques de type CPT utilisent toutes une architecture complexe et comprennent un dispositif de correction de l'oscillateur local, appelé par sa dénomination anglo-saxonne « Voltage Controlled Oscillator » (VCO), ainsi qu'une électronique de contrôle de l'oscillateur, représentant au total une forte consommation de puissance. L'oscillateur atomique de type Raman décrit précédemment présente l'avantage d'une plus grande simplicité pour une consommation fortement réduite.

Dans un tel oscillateur à effet Raman, un faisceau laser incident à une première fréquence interagit avec une vapeur d'atomes, stimulant ainsi, par une interaction lumière-atome, l'émission d'un second faisceau par effet Raman ayant une deuxième fréquence. Comme cela a été mentionné, le battement entre la première fréquence et la deuxième fréquence produit une troisième fréquence : la fréquence de battement, qui est exploitée comme base de temps. Dans le cas où la vapeur comprend par exemple du Rubidium-85 et où le laser est de type semi-conducteur à cavité verticale et à émission de surface émettant un faisceau de lumière à une longueur d'onde se situant aux alentours de 780 nm ou de 794 nm, la fréquence de battement est de l'ordre de 3GHz avec une bande passante autour d'une centaine de kHz. Cette fréquence de battement est en général de très bas niveau et a un contenu spectral très réduit. La détection de ces fréquences de battement en sortie de l'oscillateur pour leur exploitation dans une montre-bracelet est un problème technique délicat, en particulier pour limiter la consommation.

Pour répondre à ce problème technique, il est proposé un système de détection d'un signal (i_{PD}) haute fréquence (ω_{C}) à bande étroite, ledit système ayant une basse consommation de courant. Le système comprend un générateur pour fournir le signal (i_{PD}) sous forme d'un courant, et un circuit de résonance parallèle pour faire varier l'impédance de la sortie du générateur en fonction de la fréquence du signal généré et pour convertir le courant en tension. Le système comprend en plus un étage d'amplification pour augmenter encore le gain en dégradant de façon minimale le bruit du système pour permettre la détection d'un signal de très faible amplitude. Le générateur est le photodétecteur 4 mentionné précédemment, stimulé par de la radiation électromagnétique.

Selon un mode de réalisation du système de détection, représenté sur la figure 3, une simple inductance L1 est comprise dans la réalisation du circuit de résonance parallèle et le photodétecteur est du type photodiode PD. La photodiode PD est polarisée au travers de l'inductance L1 connectée à une source de tension. Ceci permet de maintenir la photodiode PD à une tension désirée en fournissant le courant nécessaire pour que la photodiode PD fonctionne correctement. Il est à noter que le signal à détecter a un contenu spectral centré autour d'une fréquence prédéterminée ω_{C} qui est de l'ordre de quelques gigahertz et très étroit (de l'ordre de 10⁻⁴×ω_{C}).

Le signal à détecter i_{PD} apparaît sous la forme d'un courant sur un noeud N) qui relie l'inductance L1 à la photodiode PD. Ce noeud N est couplé électriquement à l'entrée de l'amplificateur MAMP et le signal amplifié apparaît à la sortie de l'amplificateur MAMP. Le noeud N ainsi configuré a donc une capacité parasite C_{IN}. Cette capacité parasite C_{IN} forme avec l'inductance L1 le circuit de résonance parallèle. La valeur de l'inductance est déterminée de sorte que sa réactance inductive à la fréquence du signal à détecter soit égale à la réactance capacitive de la capacité parasite C_{IN}. En d'autres termes ω_{C}×L1=1/(ω_{C}×C_{IN}). Sous ces conditions, on a un filtre passe-bande avec un facteur de qualité Q et une largeur à mi-hauteur de 1/Q. Avec une inductance L1 intégrée au circuit, on atteint un facteur de qualité Q de 10 environ, alors que l'on obtient un facteur de qualité Q de 50 environ avec une inductance L1 externe au circuit. La résistance parallèle équivalente Rp a une valeur de ω×L×Q. Grâce à un facteur de qualité Q élevé, on peut réaliser un gain important sans la consommation qui lui serait normalement associée. Sans la présente invention, on utiliserait un amplificateur transimpédance large bande avec 10GHz de bande passante à la place de celui qui est proposé. Typiquement, ce genre d'amplificateur consomme autour d'un watt, alors que l'amplificateur proposé ci-dessus consomme moins de deux milliwatts.

La figure 5 montre bien la différence du gain en fonction de la fréquence pour les deux types d'amplificateur. Un amplificateur transimpédance large bande de l'état de la technique permet de couvrir une grande plage de fréquence, mais entraîne une forte consommation et un bruit comparativement élevé, vu que le bruit est d'autant plus important que la bande passante est large. Contrairement à l'amplificateur à transimpédance large bande, la solution proposée sélectionne avec un élément résonant un signal centré autour d'une fréquence centrale qui est nettement plus faible que la fréquence de coupure typique de la technologie de photodétecteur utilisée. La caractéristique de gain montre une bande passante très étroite, compatible avec le contenu spectral étroit du signal (de l'ordre de 10⁻⁴×ω_{C}), ce qui diminue fortement le bruit par rapport à un amplificateur transimpédance. La consommation est très faible car le système ne comporte pas d'éléments actifs.
Puisque le noeud N a une impédance très élevée, il suffit d'utiliser un simple amplificateur de type MOS à source commune à faible bruit pour augmenter encore le gain en dégradant de façon minimale le bruit du système pour permettre la détection d'un signal de très faible amplitude. Dans un mode de réalisation, l'amplificateur a une charge résistive sur la sortie. Dans un autre mode de réalisation, profitant du fait que le signal à détecter a un contenu spectral très réduit, qui peut être d'une seule fréquence non-modulée, la charge à la sortie de l'amplificateur est assurée par une deuxième inductance L2 dont la valeur est choisie pour maximiser le gain pour un signal à la fréquence prédéterminée ω_{C}.

L'entrée de l'amplificateur peut être couplée en mode AC avec le noeud N, i.e., avec une capacité de couplage CC, et l'entrée de l'amplificateur peut donc être polarisée par une source de tension Vb à travers une résistance Rb de façon à ce que l'entrée de l'amplificateur soit à une tension optimale. Dans la fabrication d'un circuit selon la présente invention, il se peut que la valeur de la capacité parasite C_{IN} ou la valeur de l'inductance L1 varie d'un lot à l'autre ou d'une pièce à l'autre. Ceci aurait l'effet de déplacer la fréquence de résonance du circuit de résonance en dehors de la bande de fréquence adéquate pour détecter un signal à la fréquence prédéterminée. Pour cette raison, il est proposé d'agir sur la valeur de la capacité du noeud N en ajustant cette capacité. Ceci peut se faire de différentes manières, par exemple par l'emploi d'une capacité ajustable (trim capacitor) ou par l'emploi de plusieurs capacités que l'on peut connecter ou déconnecter au noeud N, par exemple par le dépôt ciblé de métal lors de la fabrication. Ceci peut être également accompli par un système de laser-trimming où le noeud (N) est connecté à une capacité dont la valeur est ajustée par ablation laser au moment du test de l'ensemble.

Selon un autre mode de réalisation de la présente invention, le circuit de résonance comprend un résonateur électromécanique de type résonateur à onde de volume ou Bulk Acoustic Wave (BAW), comme illustré par la figure 4. Le résonateur à onde de volume (BAW) permet un filtrage encore plus sélectif et il présente, à l'anti-résonance, une impédance réelle élevée tout en permettant de neutraliser la capacité parasite C_{IN} du noeud N. Selon un mode de réalisation, le résonateur électromécanique permet d'atteindre un facteur de qualité supérieur à 300. Dans ce mode de réalisation, la photodiode est polarisée à l'aide d'un circuit adaptif dont l'étage de sortie est une source de courant CCS contrôlée de façon à garantir une tension de polarisation fixe sur la diode en basse fréquence.

Un autre problème technique rencontré pour la mise en oeuvre de l'oscillateur à effet Raman au sein d'une montre-bracelet est d'atteindre une stabilité suffisante, lui permettant un fonctionnement précis sur une durée satisfaisante. Ce problème est résolu par le fonctionnement décrit précédemment en relation avec la figure 1 et représenté de manière fonctionnelle par la figure 2.

Une rétroaction du signal RF détecté sur la fréquence optique du laser, afin d'asservir la fréquence d'émission du laser, est toujours préconisée dans l'état de la technique pour obtenir un oscillateur atomique stable et de haute précision, en particulier pour les horloges atomiques de type CPT. Dans le cas présent, il a été constaté qu'il était quasiment impossible de maîtriser le fonctionnement de l'oscillateur Raman de façon répétable et fiable en boucle fermée vis-à-vis de la fréquence optique du laser. La détection synchrone pour la stabilisation de la fréquence d'un laser n'est pas adéquate dans le cas d'un oscillateur Raman en boucle fermée.

De manière surprenante, il a été possible de faire fonctionner l'oscillateur Raman sans asservissement en fréquence optique du laser, c'est-à-dire avec un asservissement en fréquence nul, ou autrement dit sans contrôle actif de la fréquence optique du laser, soit un fonctionnement en boucle ouverte vis-à-vis de la fréquence du laser.

Des tests de stabilité ont été effectués selon le principe précédent, qui ont démontré une grande stabilité. A une température de 87,5 °C, l'oscillateur Raman varie d'une seconde tous les 160 ans et fonctionne de façon stable pendant plusieurs jours au moins en continu.

La température de la cellule, d'une longueur active de 5 mm, a aussi été abaissée jusque sous la température de fusion du Rubidium (39.3°C). Une baisse de température de 90°C à 35°C correspond à une diminution de la pression de vapeur saturante de deux ordres de grandeur (∼10⁻⁴ torr à 10⁻⁶ torr). La stabilité dépend de la température de la cellule mais reste acceptable jusqu'à une température de 35 °C. En effet, à une température de 40°C, l'oscillateur Raman fonctionne toujours à satisfaction avec une stabilité de une seconde tous les 16 ans, ce qui est remarquable. A 35°C, le signal Raman est toujours présent et suffisamment stable. Cette constatation inattendue permet d'envisager un oscillateur atomique sans chauffage de la cellule selon une variante de réalisation, fonctionnant par exemple uniquement quand la température autour de la cellule est suffisante, par exemple autour de 35°C, préférentiellement autour de 40°C. Ainsi, selon un mode de réalisation, l'oscillateur atomique peut fonctionner à une température inférieure ou égale à 40 °C, voire inférieure ou égale à 35 °C. Il est aussi envisageable de diminuer la température de fonctionnement en utilisant du Cs au lieu du Rb dans la cellule, la température de fusion du Césium étant encore plus basse que celle du Rubidium (28.5°C au lieu de 39.3°C).

Un problème technique supplémentaire est rencontré lors de la mise en route de l'oscillateur. En effet, la solution explicitée précédemment montre comment obtenir un fonctionnement stable et performant de l'oscillateur lorsqu'il est en régime de croisière, à partir des dispositifs décrits en rapport avec les figures 1 et 2. Un fonctionnement entièrement en boucle ouverte, c'est-à-dire sans le retour 7 de la figure 1, serait une variante de réalisation envisageable moins performante car le signal obtenu serait relativement faible et spectralement moins pur.

Pour cela, il a été constaté qu'il existe une plage réduite de courant d'injection du laser, soit une plage de fréquence correspondante, à proximité du pic d'absorption optique du gaz de la cellule, qui permet lorsqu'on débute une irradiation laser sur la cellule en boucle ouverte puis qu'on passe en régime fermé tel que décrit précédemment d'obtenir une mise en résonance de l'oscillateur pour atteindre le régime de fonctionnement optimal décrit précédemment. Ainsi, par le choix judicieux du courant d'injection du laser lors de l'allumage du laser puis la mise en circuit fermé vis-à-vis du courant d'injection du laser tel qu'explicité ci-dessus, l'oscillateur atteint naturellement son régime de fonctionnement optimal. Ce phénomène permet un auto-allumage de l'oscillateur, et rend possible son utilisation de manière intermittente.

Cette plage de fonctionnement est plus exactement illustrée par la figure 6 pour le cas du Rubidium naturel. Cette figure montre la courbe 50 d'absorption optique du Rubidium, par le signal obtenu sur la photodiode 6, en fonction du courant d'injection du laser. La plage de courant favorable est située dans la zone 52, qui représente une portion du pic de plus grande absorption 51, à une certaine distance des deux valeurs maximale Vmax et Vmin de ce pic. En choisissant une plage réduite [V1 ; V2], suffisamment éloignée de ces valeurs, on en déduit une plage de courant [i1, i2] favorable. Les considérations précédentes permettent la mise en oeuvre du procédé d'allumage suivant d'un oscillateur pour montre-bracelet à effet Raman, qui fait partie du procédé d'émission d'un signal de temps par oscillateur atomique selon l'invention.

Une première phase consiste en une recherche du courant d'injection optimal i du laser, c'est à dire la fourchette i1 à i2. Cette première phase comprend les étapes suivantes :
- mise en boucle ouverte de l'oscillateur à effet Raman ;
- balayage de la fréquence du laser et identification du point Vmax d'absorption maximale et du courant d'injection Imax correspondant ainsi que du point Vmin d'absorption minimale du pic 51 associé et du courant d'injection Imin correspondant ;
- détermination d'un courant d'injection ILD entre i1 et i2 en ajoutant une certaine valeur seuil delta à Imin ou en la retranchant à Imax. Par exemple, une valeur proche de i1 peut être choisie.

A titre d'exemple, pour le Rubidium et le laser VCSEL utilisé pour les expériences, le courant d'injection du laser doit être choisi entre 2.25760 mA et 2.25824 mA. V1 se trouve 15% de Vmax-Vmin au-dessus de Vmin et V2 à 67% de Vmax-Vmin au-dessus de Vmin.

Cette première phase du procédé d'allumage peut être réalisée avant chaque allumage de l'oscillateur, afin d'obtenir la plus grande précision possible, ce qui permet de modifier les valeurs précédentes dans le temps en fonction d'une éventuelle dérive du dispositif ou des conditions de mesure. En variante, cette phase n'est réalisée qu'une fois pour étalonner le dispositif et les données sont mémorisées pour être reprises à chaque allumage.

Le procédé d'allumage met de plus en oeuvre les étapes suivantes d'allumage concret du laser et de l'oscillateur ;
- mise en boucle fermée de l'oscillateur, en ajoutant la rétroaction 7 explicitée précédemment ;
- ajustement du courant d'injection du laser à la valeur ILD identifiée par la première phase ;
- vérification de l'obtention du phénomène de résonance de l'oscillateur en sortie ;
- en cas de non résonance, légère modification de la valeur du courant d'injection ILD dans la plage [i1 ; i2] selon un pas prédéfini, et répétition de cette étape jusqu'à obtenir le phénomène de résonance.

Selon une variante avantageuse, ce procédé comprend une étape préalable de mesure de la puissance optique du laser, car la fréquence de l'oscillateur peut dépendre de la puissance optique interagissant avec les atomes. Cette opération peut se faire en mesurant la puissance optique au moyen d'une photodiode du dispositif et en comparant la photo-tension ainsi générée avec une source de tension stable de référence. L'ajustement du courant d'injection du laser et de la température du laser permet ensuite d'obtenir la puissance optique et la fréquence optique nominales de l'oscillateur.

Selon une autre variante de réalisation avantageuse, ce procédé comprend une étape préalable de mise en température de la cellule de gaz et du laser, car le fonctionnement de l'oscillateur dépend de la température, comme cela a été mentionné précédemment. Il existe une corrélation entre la fréquence de l'oscillateur Raman en boucle fermée et la température de la cellule. Cette propriété permet de maîtriser la fréquence lors des phases de marche et d'arrêt de l'oscillateur par la seule mesure de la température.

Ainsi, selon le mode de réalisation choisi, l'oscillateur à effet Raman comprend un asservissement en température. Pour cela, il comprend un capteur de température, qui peut être une photodiode, et un dispositif de chauffage pour augmenter la température si elle est sous une température de consigne.

Les étapes décrites précédemment du procédé d'allumage sont gérées automatiquement par l'oscillateur, sur la base des moyens matériel (hardware) et logiciel (software) du centre de traitement 23 mentionné précédemment, notamment sous le pilotage du microprocesseur.

L'oscillateur atomique précédent est ainsi implémenté au sein d'une montre-bracelet.

Selon une première réalisation de montre-bracelet, l'oscillateur à effet Raman est utilisé de manière intermittente, en complément d'un oscillateur conventionnel de l'état de la technique, par exemple à quartz. Dans cette réalisation, l'oscillateur atomique transmet une base de temps qui permet le calage de l'oscillateur à quartz, sa correction, et permet d'augmenter fortement sa précision dans le temps. Ce fonctionnement intermittent de l'oscillateur atomique présente l'avantage d'une consommation supplémentaire maitrisée par rapport à une montre-bracelet conventionnelle. Comme l'allumage de cet oscillateur est maîtrisé par le procédé explicité ci-dessus, cette première implémentation dans une montre-bracelet est très performante. La période d'allumage de l'oscillateur atomique est choisie en fonction d'un compromis entre la consommation et la précision de la montre-bracelet : plus cet oscillateur est utilisé, plus l'horloge sera précise mais plus la consommation sera élevée. Lorsque l'oscillateur supplémentaire de moindre précision est corrigé par l'oscillateur atomique, ce dernier est éteint. Selon une seconde réalisation de montre-bracelet, l'oscillateur à effet Raman est utilisé seul en remplacement de l'oscillateur habituel conventionnel, comme unique base de temps, et donc selon un fonctionnement permanent. Dans cette réalisation, la plus grande précision est obtenue, mais par l'intermédiaire d'une plus grande consommation énergétique.

L'oscillateur atomique décrit précédemment est de plus réalisé selon une structure compacte et peu encombrante, pour faciliter son insertion dans une montre-bracelet. Les figures 7 à 14 décrivent ainsi plusieurs modes de réalisation de la partie optique de l'oscillateur atomique, permettant d'atteindre un volume compatible avec l'intégration dans une montre-bracelet. Pour cela, toutes ces réalisations sont basées sur un double passage du faisceau laser dans la cellule, ce qui permet d'atteindre une longueur totale importante du faisceau laser dans un petit volume.

Les figures 7 à 9 illustrent trois modes de réalisation différents permettant de réaliser simultanément un double passage dans la cellule à gaz 106 et une protection de la source laser 102 envers les réflexions. Un point commun de ces différents modes de réalisation est la présence d'un miroir semi-transparent 107 qui laisse passer une partie du faisceau laser ayant traversé la cellule à gaz 106 afin d'atteindre un photodétecteur 109, servant à l'asservissement de la température de la cellule. En variante, ces modes de réalisation pourraient être simplifiés en supprimant ce photodétecteur 109 et en utilisant un miroir non transparent.

Ces trois modes de réalisations diffèrent dans le moyen utilisé pour diriger le faisceau vers la cellule et les photodétecteurs, et dans le moyen utilisé pour empêcher le faisceau réfléchi par le miroir de venir perturber la source laser.

La figure 7 illustre le premier mode de réalisation de l'invention. La source laser 102 produit un faisceau laser polarisé linéairement et qui est dirigé vers un polariseur 103, dont l'axe de transmission est orienté de manière à laisser passer le faisceau laser, puis vers un séparateur 101 dont le pourcentage de séparation est prédéfini. Une partie du faisceau est ainsi transmise vers un photodétecteur optionnel 108b. Le séparateur réfléchit l'autre partie du faisceau vers une lame quart d'onde 105. La polarisation linéaire est notée « P » pour la partie parallèle à l'axe de transmission du polariseur (partie transmise) et « S » pour la partie perpendiculaire à l'axe de transmission du polariseur (partie absorbée par le polariseur). Dans les figures, la partie « P » est symbolisée par des cercles pleins et la partie « S » par des traits. Le rôle de la lame 105 est de changer la polarisation linéaire du faisceau laser en une polarisation circulaire et cette lame est orientée par rapport au polariseur de façon à générer une polarisation circulaire. En effet, l'interaction entre la lumière et les atomes de la cellule à gaz 106 est optimale lorsqu'elle est réalisée avec un faisceau de polarisation circulaire. Une partie du faisceau sortant de la cellule à gaz 106 est ensuite réfléchie par un miroir 107, ce qui inverse le sens de sa polarisation circulaire, et traverse ainsi une seconde fois la cellule à gaz 106. En sortant de la cellule à gaz 106, le faisceau atteint la lame quart d'onde 105. Selon le pourcentage de séparation prédéfini du séparateur 101, ce faisceau est ensuite en partie transmis et atteint le photodétecteur 108a. Une autre partie de ce faisceau est déviée par le séparateur 101 et est fortement atténuée par le polariseur 103 car sa polarisation est perpendiculaire à celle de l'axe de transmission du polariseur 103, la source laser 102 étant ainsi protégée des rétro-réflexions. Une faible partie du faisceau ayant traversé la cellule à gaz 106 est transmise par le miroir 107 et captée par le photodétecteur 109.

La figure 8 illustre le second mode de réalisation. Il diffère du premier mode décrit ci-dessus par l'utilisation d'un séparateur 101 qui réfléchit le faisceau selon une première polarisation et laisse passer le faisceau selon une seconde polarisation. Ainsi le faisceau sortant de la source laser 102 est séparé selon sa polarisation et le même principe s'applique au faisceau réfléchi. Il n'est ainsi pas nécessaire de placer un polariseur entre le séparateur 101 et la source laser du fait que le faisceau réfléchi est entièrement transmis vers le photodétecteur 108a. La polarisation linéaire est notée « P » pour la partie parallèle à l'axe de polarisation du séparateur (partie transmise dans la configuration à angle droit de la figure 8) et « S » pour la partie perpendiculaire à l'axe de polarisation du séparateur (partie déviée à 90°). Dans la figure 10, la partie « P » est symbolisée par des traits et la partie « S » par des cercles pleins. Une faible partie du faisceau ayant traversé la cellule à gaz 106 est transmise par le miroir 107 et captée par le photodétecteur 109.

La figure 9 illustre le troisième mode de réalisation de l'invention. Sur cette figure, la déviation du faisceau laser est assurée par le miroir semi-transparent 107 qui est disposé selon un angle non perpendiculaire par rapport à l'axe du faisceau laser. Ainsi, le faisceau réfléchi n'atteint pas la source laser 102 mais est dirigé directement sur le photodétecteur 108a. Avantageusement, le miroir 107 est de forme concave pour focaliser le faisceau de lumière réfléchi sur le photodétecteur 108a. Une faible partie du faisceau ayant traversé la cellule à gaz 106 est transmise par le miroir 107 et captée par le photodétecteur 109. Cette forme concave du miroir peut aussi être utilisée sur les deux modes de réalisation des figures 7 et 8 apportant les avantages décrits ci-dessus.

Un exemple de réalisation plus complet correspondant au deuxième mode de réalisation est illustré à la figure 10. Le séparateur 101 est réalisé sous la forme d'un cube à sélection de polarisation (polarizing beam splitter cube, PBSC). Ce cube permet d'implémenter une double traversée de la cellule à gaz 106, qui multiplie par deux l'interaction entre la lumière du laser et le milieu atomique. On obtient un meilleur signal atomique et ainsi une meilleure stabilité de la fréquence de l'oscillateur atomique.

Sur la figure 10, l'ensemble optique est basé sur un cube séparateur miniature 101 dont les côtés sont de préférence inférieurs ou égaux à 1 mm, le cube 101 faisant office de séparateur. Selon un mode standard, le volume du cube est de typiquement 1 mm³. Le faisceau de lumière de la diode laser 102 arrive sur l'un des côtés du cube 101. Selon un mode de réalisation, la diode laser est de type semi-conducteur à cavité verticale et à émission de surface (VCSEL) émettant un faisceau divergeant de lumière à 795 nm. Dans d'autres modes de réalisation, d'autres types de diodes laser ayant des longueurs d'ondes variant typiquement de 780 nm à 894 nm peuvent être utilisés, pour une cellule à gaz 106 contenant du Rubidium ou du Césium. Ce choix est dicté par la composition atomique de la cellule à gaz. Selon un mode de réalisation, une lentille de collimation peut être ajoutée devant la diode laser pour produire un faisceau laser non-divergeant.

Selon un mode standard, la lumière produite 112 par le laser 102 a une polarisation linéaire et est atténuée par un filtre neutre absorbant 104a. Un type différent de filtre peut être utilisé dans d'autres modes de réalisation. La présence de ce filtre n'est pas nécessaire à l'invention. Une lame demi-onde 104b peut être utilisée pour modifier l'angle de la polarisation linéaire de la source laser. En combinaison avec le cube miniature 101, la lame demi-onde 104b joue le rôle d'un atténuateur variable. Dans d'autres modes de réalisation, l'utilisation de la lame demi-onde 104b peut être omise et le rapport d'intensité lumineuse entre les faisceaux transmis et réfléchis par le cube 101 est ajusté par une orientation appropriée de l'axe de polarisation linéaire de la lumière émise par le laser par rapport au cube séparateur. Une lame quart d'onde 105 est placée en sortie de cube contre la face d'où sort le faisceau laser dévié par le séparateur 101, soit à angle droit du faisceau incident au cube. L'axe rapide de la lame quart d'onde 105 est orienté de telle sorte que la polarisation linéaire incidente 113 est modifiée vers une polarisation circulaire 114 selon un premier sens de rotation. Dans d'autres modes de réalisation, la lame quart d'onde 105 est orientée de telle sorte que la polarisation linéaire incidente 113 est modifiée vers une polarisation circulaire selon un sens de rotation inverse au premier. Le rayon laser de polarisation circulaire 114 traverse la cellule à gaz 106 et parvient sur le miroir 107. Ce dernier ne renvoie le rayon que partiellement et une partie du rayon traverse le miroir 107 pour se diriger vers le photodétecteur 109. Selon un mode standard, la cellule à gaz est réalisée en verre-silicium-verre par des techniques MEMS (microsystème électromécanique) avec un volume intérieur de typiquement 1 mm³ et remplie avec un milieu absorbant de type vapeur atomique de métal alcalin (Rubidium ou Césium), et un mélange de gaz tampon. Selon un mode standard, la cellule à gaz est remplie avec du Rubidium naturel et un mélange d'azote et d'argon comme gaz tampon. Dans d'autres formes de réalisations, d'autres types de cellules peuvent être remplies avec des gaz tampons différents. Selon un mode particulier, une cellule miniature cylindrique peut être utilisée. Selon un autre mode particulier, la cellule à gaz peut être intégrée dans le PBSC 101. La cellule 106 peut être remplie avec d'autres types de vapeur métallique alcaline (rubidium-85, rubidium-87, césium-133 par exemple) et d'autres types de gaz tampon (Xe, Ne par exemple).

La figure 11 illustre une conception à double passage optique basée sur le deuxième mode de réalisation correspondant à la figure 8, avec une géométrie droite qui est très similaire à la conception à angle droit et double passage représenté sur la figure 10. La différence principale réside dans la position de l'entité « cellule à gaz 206, lame quart d'onde 205, miroir semi-transparent 207 et photodétecteur 209 » et du photodétecteur 208b. Dans le modèle de la figure 11, la cellule à gaz 206 est placée au dessus du PBSC 201 et est donc située vis-à-vis du laser 202. De cette manière, le faisceau de lumière de polarisation P 213 transmis par le PBSC puis modifié en faisceau de polarisation circulaire par la lame quart d'onde 205 interagit avec le milieu atomique. Le faisceau de lumière de polarisation S 217 est réfléchi par le PBSC 201 et le photodétecteur 208b, placé à angle droit, est utilisé pour la mesure de la puissance laser. A part ces différences, le principe de fonctionnement de cette réalisation est le même que pour le modèle précédent.

La figure 12 illustre la représentation schématique du boîtier à géométrie droite à double passage du mode de réalisation de l'oscillateur Raman selon le premier mode de réalisation, correspondant à la figure 7. Le codage numérique commence à 201 pour cette conception, en conservant les mêmes dizaines et unités que celles utilisées sur les figures 7 à 9 pour les mêmes éléments. Un cube séparateur 201 est utilisé, dont le pourcentage de séparation est prédéfini de sorte d'avoir une réflexion minoritaire et une transmission majoritaire, d'environ 2% et 98% respectivement (+/- 2%). Le faisceau rétro-réfléchi 216 est alors majoritairement dévié vers le photodétecteur 208a. Dans ce modèle, l'entité cellule à gaz 206 est placée au dessus du cube séparateur 201 et est donc située vis-à-vis du laser 202. Le photodétecteur 208b est placé à angle droit, où le faisceau de lumière 212 émis par le laser 202 est réfléchi 218 par le cube séparateur 201 et est utilisé par exemple pour la mesure de la puissance laser. Le principe de fonctionnement de cette conception reste similaire aux descriptions précédentes.

La figure 13 illustre un dispositif selon le premier mode de réalisation et géométrie à angle droit. Le pourcentage de séparation du séparateur 101 est prédéfini de manière à avoir une transmission minoritaire et une réflexion majoritaire d'environ 2% et 98% respectivement (+/- 2%). Après son interaction avec les atomes de la vapeur de métal alcalin, le faisceau de lumière incident 114a et le faisceau de lumière généré par la diffusion Raman stimulée (appelé faisceau Raman) 114b sont réfléchis par un miroir 107. Dans un mode de réalisation Raman standard, le miroir 107 est revêtu d'argent, il est incliné (typiquement de 2 à 20 degrés) et/ou excentré par rapport à son axe de symétrie et l'axe défini par le faisceau laser incident et est concave avec une longueur focale choisie pour focaliser les faisceaux de lumière rétro-réfléchis 115 (faisceaux incident et Raman) sur le photodétecteur 108a. Le miroir 107 a une transmission typique de quelques pourcents. Ces pourcents de lumière transmise atteignant la surface du photodétecteur 109 sont utilisés pour mesurer le spectre d'absorption. Dans une réalisation Raman différente, la fenêtre de sortie de la cellule à gaz 106 est concave, revêtue d'argent (ou d'un autre métal, comme par exemple l'or) et joue le rôle de réflecteur. Dans d'autres réalisations, le revêtement de la fenêtre de sortie du miroir peut être fait de couches diélectriques.

Les faisceaux de lumière rétro-réfléchis 115 (incident et Raman) passent à travers et interagissent une seconde fois avec le milieu atomique (double passage). La lame quart d'onde 105 transforme ces faisceaux de lumière polarisés circulairement en faisceaux de lumière de polarisation linéaire 116. Ces faisceaux de lumière sont majoritairement déviés 119 (incident et Raman) et atteignent le premier photodétecteur 108a qui enregistre le battement de fréquences entre le faisceau incident et le faisceau Raman. Dans un mode de réalisation Raman standard, le premier photodétecteur 108a est un photodétecteur de type semi-conducteur à grande vitesse (silicium ou arséniure de gallium) qui est positionné au foyer du miroir concave 107. Dans d'autres modes de réalisation Raman, différents types de photodétecteurs à grande vitesse peuvent être utilisés. Le second photodétecteur 108b enregistre la lumière 118 provenant directement du laser 102 et transmise initialement par le cube séparateur miniature 101. De cette manière, la puissance de sortie de la diode laser 102 peut être mesurée et réglée. En option, le photodétecteur 121 enregistre le faisceau rétro-réfléchi 117 transmis par le séparateur 101. Les diaphragmes 110 et 111 sont utilisés pour éviter qu'une lumière indésirable n'atteigne les photodétecteurs si leurs dimensions sont supérieures à celles du cube séparateur miniature 101.

La figure 14 illustre le troisième mode de réalisation de l'oscillateur Raman, non basé sur un cube séparateur mais sur une simple géométrie à double passage. La lumière émise par la source laser 102 est polarisée linéairement, convertie en polarisation circulaire par une lame quart d'onde 105 avant passage dans la cellule 106, réflexion sur le miroir 107, deuxième passage dans la cellule, et détection sur un premier photodétecteur 108a. Le miroir 107 est semi-transparent, avec un deuxième photodétecteur 109 placé derrière le miroir. Cette utilisation du miroir semi-transparent 107 permet la détection de lumière ayant interagi avec les atomes de la cellule par le photodétecteur 109. Pour éviter que les faisceaux rétro-réfléchis par le miroir ne perturbent la source laser 102, il est aussi avantageux de placer un polariseur 103 devant la source laser 102 et avec un axe de transmission parallèle à la polarisation du faisceau émis par la source laser 102.

En option, on peut également utiliser les éléments suivants :
- un filtre neutre 104 placé entre la source laser 102 et la lame quart d'onde 105 afin d'ajuster la puissance du faisceau laser
- un filtre réflectif incliné 104 placé entre la source laser 102 et la lame quart d'onde 105 afin de réfléchir une partie du faisceau laser et d'ajuster sa puissance
- un troisième photodétecteur 108b placé de manière à enregistrer la lumière réfléchie par le filtre réflectif incliné 104 pour l'asservissement de la puissance optique du laser 102.

En remarque, dans ces réalisations décrites en rapport avec les figures 7 à 14, le photodétecteur 108a, 208a a pour fonction de détecter le battement induit par l'effet Raman du gaz présent dans la cellule 106, 206, et est donc un photodétecteur adapté pour la détection des micro-ondes. Le premier photodétecteur 108a a une bande passante très étroite et centrée autour de la fréquence de résonance des atomes afin de maximiser son efficacité de détection du signal. La fréquence de résonance atomique élevée (typiquement >1GHz) a pour conséquence d'avoir un photodétecteur 108a de petit taille. Ce cahier des charges n'est pas compatible avec une détection du signal ayant interagi avec les atomes de la cellule pour ajuster par exemple la température de la cellule, ce qui est mis en oeuvre par le photodétecteur 109, 209 et/ou le photodétecteur 108b, 208b. Pour ces derniers, une fréquence de coupure basse (typiquement < 100kHz), voire un fonctionnement DC sont indiqués. C'est pourquoi il est préférable de disposer d'au moins deux détecteurs, l'un 108a servant à la détection du signal d'horloge, l'autre 109 à l'asservissement de la température de la cellule. Le moyen idéal de réaliser cette deuxième détection d'un signal ayant interagi avec les atomes de la cellule est d'utiliser un miroir semi-transparent 107 pour la réflexion et de placer derrière ce miroir un photodétecteur 109, comme cela a été illustré. Il est également avantageux que le miroir 107 soit de forme concave, comme illustré à la figure 14, la forme concave étant destinée à focaliser le faisceau de lumière réfléchi sur le photodétecteur 108a. En remarque, ces derniers photodétecteurs sont optionnels.

## Revendications

1. Procédé d'émission d'un signal de temps au sein d'une montre-bracelet par oscillateur atomique, **caractérisé en ce qu'**il comprend une étape de détection de fréquences de battement obtenues par effet Raman et **en ce qu'**il comprend un procédé d'allumage de l'oscillateur atomique comprenant :
- une première phase de recherche du courant d'injection optimal du laser en boucle ouverte de l'oscillateur atomique,
- une seconde phase d'allumage de l'oscillateur atomique comprenant la mise en boucle fermée de l'oscillateur atomique par le retour du signal microonde reçu en sortie de la cellule sur le courant d'injection du laser.

2. Procédé d'émission d'un signal de temps au sein d'une montre-bracelet par oscillateur atomique selon la revendication précédente, **caractérisé en ce que** la première phase de recherche du courant d'injection optimal du laser comprend les étapes suivantes :
- Mise en boucle ouverte de l'oscillateur atomique ;
- Balayage de la fréquence du laser et identification du point (Vmax) d'absorption maximale et du courant d'injection (Imax) correspondant ainsi que du point (Vmin) d'absorption minimale du pic d'absorption (51) associé au point (Vmax) d'absorption maximale et du courant d'injection (Imin) correspondant ;
- Détermination d'un courant d'injection (ILD) initial en ajoutant une certaine valeur seuil delta au courant d'injection (Imin) correspondant au point (Vmin) d'absorption minimale du pic d'absorption (51) ou en la retranchant au courant d'injection (Imax) correspondant au point (Vmax) d'absorption maximale, afin de se trouver dans l'intervalle [Imin ; Imax] défini par les courants d'injection (Imin, Imax) correspondant aux points (Vmin, Vmax) d'absorption minimale et maximale, éloigné des bornes (Imin, Imax).

3. Procédé d'émission d'un signal de temps au sein d'une montre-bracelet par oscillateur atomique selon l'une des revendications 1 ou 2, **caractérisé en ce que** la seconde phase d'allumage de l'oscillateur atomique comprend les étapes suivantes :
- Mise en boucle fermée de l'oscillateur par le retour du signal microonde reçu en sortie de la cellule pour le contrôle du courant d'injection du laser;
- Ajustement du courant d'injection du laser à une valeur (ILD) prédéterminée ;
- Vérification de l'obtention du phénomène de résonance de l'oscillateur en sortie ;
- En cas de non résonance de l'oscillateur, légère modification de la valeur du courant d'injection (ILD) selon un pas prédéfini, et répétition de cette étape jusqu'à obtenir le phénomène de résonance.

4. Procédé d'émission d'un signal de temps au sein d'une montre-bracelet par oscillateur atomique selon l'une des revendications précédentes, **caractérisé en ce qu'**il comprend les étapes supplémentaires suivantes :
a. envoi d'un faisceau laser (11 ; 112 ; 212) issu d'une source laser au travers une cellule (3 ; 106 ; 206) ;
b. détection d'une fréquence de battements obtenus entre le faisceau issu de la source laser et transmis au sein de la cellule et le faisceau induit par effet Raman au sein des atomes de la cellule (3 ; 106 ; 206).

5. Procédé d'émission d'un signal de temps au sein d'une montre-bracelet par oscillateur atomique selon la revendication précédente, **caractérisé en ce qu'**il comprend une étape de retour du signal microonde reçu en sortie de la cellule sur le courant d'injection du laser et **en ce qu'**il comprend un asservissement nul de la fréquence du laser.

6. Procédé d'émission d'un signal de temps au sein d'une montre-bracelet par oscillateur atomique selon l'une des revendications 1 à 5, **caractérisé en ce qu'**il comprend une étape d'ajustement de la puissance du laser.

7. Procédé d'émission d'un signal de temps au sein d'une montre-bracelet par oscillateur atomique selon l'une des revendications 1 à 6, **caractérisé en ce qu'**il comprend un asservissement en température de l'oscillateur atomique.

8. Procédé d'émission d'un signal de temps au sein d'une montre-bracelet par oscillateur atomique selon la revendication précédente, **caractérisé en ce qu'**il comprend un fonctionnement de l'oscillateur atomique à une température inférieure ou égale à 40 °C, ou un fonctionnement à une température inférieure ou égale à 35 ° C.

9. Procédé d'émission d'un signal de temps au sein d'une montre-bracelet par oscillateur atomique selon l'une des revendications 1 à 8, **caractérisé en ce qu'**il comprend une mesure de la température de l'oscillateur atomique permettant de corriger le signal de temps émis par l'oscillateur atomique en fonction de la température.

10. Montre-bracelet, **caractérisée en ce qu'**elle comprend un oscillateur atomique qui comprend un système de détection de fréquences de battement obtenues par effet Raman, et **en ce qu'**elle comprend un centre de traitement (23) configuré pour mettre en oeuvre un procédé d'émission d'un signal de temps selon l'une des revendications précédentes.

11. Montre-bracelet selon la revendication précédente, **caractérisée en ce que** son oscillateur atomique comprend une source laser (1 ; 102 ; 202), une cellule (3 ; 106 ; 206) comprenant du Césium ou du Rubidium et disposée de sorte à recevoir un faisceau laser (11 ; 112 ; 212) issu de la source laser, et un système de détection de fréquences de battement, qui comprend un photodétecteur (4 ; 108a ; 208a) et un amplificateur, disposé de sorte de recevoir le faisceau laser issu de la cellule (3 ; 106 ; 206) pour détecter une fréquence de battement obtenue entre le faisceau issu de la source laser et transmis au sein de la cellule et le faisceau induit par effet Raman au sein des atomes de la cellule (3 ; 106 ; 206).

12. Montre-bracelet selon l'une des revendications 10 ou 11, **caractérisée en ce qu'**elle comprend un oscillateur supplémentaire de moindre précision et **en ce que** l'oscillateur atomique fonctionne de manière intermittente, de façon à ajuster cet oscillateur supplémentaire.

13. Montre-bracelet selon l'une des revendications 10 à 12, **caractérisée en ce que** son oscillateur atomique comprend un asservissement nul de la fréquence de son laser.

14. Montre-bracelet selon l'une des revendications 10 à 13, **caractérisée en ce qu'**elle comprend une source de courant (24) pour le laser de son oscillateur atomique, un diplexeur (34), et une liaison de retour depuis le système de détection de fréquence vers le diplexeur (34) qui permet de combiner le signal détecté par le système de détection avec la source de courant (24) du courant d'injection du laser.

15. Montre-bracelet selon la revendication précédente, **caractérisée en ce que** le système de détection de fréquences est un système de détection d'un signal (i_{PD}) correspondant aux battements induits par l'effet Raman, au contenu spectral étroit centré autour d'une fréquence centrale (ω_{C}), comprenant au moins un premier élément inductif (L1) qui est connecté au photodétecteur (4 ; 108a ; 208a) et une capacité parasite (C_{IN}) parallèle au photodétecteur, formant un circuit de résonance pour sélectionner le signal à détecter, ledit circuit de résonance ayant une fréquence de résonance qui correspond à la fréquence centrale (ω_{C}).

16. Montre-bracelet selon l'une des revendications 10 à 15, **caractérisée en ce qu'**elle comprend au moins un miroir (107 ; 207) pour réfléchir un faisceau laser et lui permettre au moins un second passage dans une cellule (3 ; 106 ; 206) avant d'atteindre le système de détection de fréquences.

17. Montre-bracelet selon l'une des revendications 10 à 16, **caractérisée en ce qu'**elle comprend une enceinte (38) blindée dans laquelle est disposée la cellule (3 ; 106 ; 206) comprenant du Césium ou du Rubidium pour permettre un fonctionnement à champ magnétique nul au niveau de ladite cellule.

18. Montre-bracelet selon l'une des revendications 10 à 17, **caractérisée en ce qu'**elle comprend un dispositif de chauffage.

## Patentansprüche

1. Verfahren zum Senden eines Zeitsignals im Inneren einer Armbanduhr durch einen atomaren Oszillator,
**dadurch gekennzeichnet, dass** es einen Schritt zur Detektion von durch den Raman-Effekt erhaltene Schwebungsfrequenzen umfasst und dass es ein Anlaufverfahren des atomaren Oszillators umfasst, mit:
- einer ersten Phase zur Suche des optimalen Injektionsstroms des Lasers im offenen Regelkreis des atomaren Oszillators,
- einer zweiten Phase zum Anlaufen des atomaren Oszillators umfassend das Schließen des Regelkreises des atomaren Oszillators durch die Rückführung des Mikrowellensignals, welches als Output der Zelle auf den Injektionsstrom des Lasers erhalten wurde.

2. Verfahren zum Senden eines Zeitsignals im Inneren einer Armbanduhr durch einen atomaren Oszillator gemäß dem vorangehenden Anspruch **dadurch gekennzeichnet, dass** die erste Phase zur Suche des optimalen Injektionsstroms des Lasers die folgenden Schritte umfasst:
- Öffnen des Regelkreises des atomaren Oszillators;
- Durchlaufen der Laserfrequenz und Identifikation des Punktes maximaler Absorption (Vmax) und des zugehörigen Injektionsstromes (Imax) sowie des Punktes minimaler Absorption (Vmin) der mit dem Punkt maximaler Absorption (Vmax) verbundenen Absorptionsspitze (51) und des entsprechenden Injektionsstroms (Imin);
- Bestimmung eines initialen Injektionsstroms (ILD) durch Addieren eines bestimmten Schwellenwertes Delta zum Injektionsstrom (Imin) entsprechend dem Punkt minimaler Absorption (Vmin) der Absorptionsspitze (51) oder durch Abziehen dieses Wertes vom Injektionsstrom (Imax) entsprechend dem Punkt maximaler Absorption (Vmax), so dass sich der Wert im Intervall [Imin; Imax] befindet, das durch die Injektionsströme (Imin, Imax) entsprechend den Punkten minimaler und maximaler Absorption (Vmin, Vmax) definiert ist und das von den Grenzen (Imin, Imax) beabstandet ist.

3. Verfahren zum Senden eines Zeitsignals im Inneren einer Armbanduhr durch einen atomaren Oszillator gemäß einem der Ansprüche 1 oder 2, **dadurch gekennzeichnet, dass** die zweite Phase zum Anlaufen des atomaren Oszillators die folgenden Schritte umfasst:
- Schließen des Regelkreises des Oszillators durch die Rückführung des Mikrowellensignals welches als Output der Zelle auf den Injektionsstrom des Lasers erhalten wurde zur Kontrolle des Injektionsstroms des Lasers;
- Einstellen des Injektionsstroms des Lasers auf einen vorbestimmten Wert (ILD);
- Überprüfung des Erreichen des Resonanzphänomens des Oszillators am Austritt;
- Im Falle der Nicht-Resonanz des Oszillators, leichte Modifikation des Injektionsstromwertes (ILD) gemäß eines vordefinierten Schrittes und Wiederholung dieses Schrittes bis zum Erhalt des Resonanzphänomens.

4. Verfahren zum Senden eines Zeitsignals im Inneren einer Armbanduhr durch einen atomaren Oszillator gemäß einem der vorangehenden Ansprüche **dadurch gekennzeichnet, dass** es die folgenden zusätzlichen Schritte umfasst:
a. Aussenden eines Laserstrahls (11; 112; 212) aus einer Laserquelle durch eine Zelle (3; 106; 206);
b. Detektion einer Schwebungsfrequenz, die sich zwischen dem aus der Laserquelle stammenden und durch das Innere der Zelle geleiteten Laserstrahl und dem durch den Raman-Effekt im Inneren der Atome der Zelle erzeugten Strahl (3; 106; 206) ergibt.

5. Verfahren zum Senden eines Zeitsignals im Inneren einer Armbanduhr durch einen atomaren Oszillator gemäß einem der vorangehenden Ansprüche, **dadurch gekennzeichnet, dass** es einen Schritt der Rückführung des Mikrowellensignals umfasst, das als Output der Zelle auf den Injektionsstrom des Lasers erhalten wurde und frei von einer Steuerung der Laserfrequenz ist.

6. Verfahren zum Senden eines Zeitsignals im Inneren einer Armbanduhr durch einen atomaren Oszillator gemäß einem der Ansprüche 1 bis 5, **dadurch gekennzeichnet, dass** es einen Schritt zur Anpassung der Laserstärke umfasst.

7. Verfahren zum Senden eines Zeitsignals im Inneren einer Armbanduhr durch einen atomaren Oszillator gemäß einem der Ansprüche 1 bis 6, **dadurch gekennzeichnet, dass** es eine Temperatursteuerung des atomaren Oszillators umfasst.

8. Verfahren zum Senden eines Zeitsignals im Inneren einer Armbanduhr durch einen atomaren Oszillator gemäß dem vorangehenden Anspruch, **dadurch gekennzeichnet, dass** es den Betrieb des atomaren Oszillators bei einer Temperatur unterhalb und gleich 40°C umfasst oder den Betrieb bei einer Temperatur unterhalb oder gleich 35°C.

9. Verfahren zum Senden eines Zeitsignals im Inneren einer Armbanduhr durch einen atomaren Oszillator gemäß einem der Ansprüche 1 bis 8, **dadurch gekennzeichnet, dass** es eine Temperaturmessung des atomaren Oszillators umfasst, die es ermöglicht, das durch den atomaren Oszillator ausgesendete Zeitsignal in Abhängigkeit von der Temperatur zu korrigieren.

10. Armbanduhr, **dadurch gekennzeichnet, dass** sie einen atomaren Oszillator umfasst, der eine System zur Detektion von durch den Raman-Effekt erhaltenen Schwebungsfrequenzen umfasst und dass sie eine Verarbeitungseinheit (23) umfasst, die so konfiguriert ist, dass sie einen Vorgang zur Sendung eines Zeitsignal gemäß einem der vorangegangenen Ansprüchen umsetzt.

11. Armbanduhr gemäß dem vorangehenden Anspruch, **dadurch gekennzeichnet, dass** ihr atomarer Oszillator Folgendes umfasst: eine Laserquelle (1;102; 202), eine Cäsium oder Rubidium enthaltende Zelle (3; 106; 206) die so angeordnet ist, dass sie einen Laserstrahl aus einer Laserquelle empfängt und ein System zur Detektion von Schwebungsfrequenzen, das einen Fotodetektor (4; 108a; 208a) und einen Verstärker umfasst, der so angeordnet ist, dass er den aus der Zelle (3; 106; 206) stammenden Laserstrahl empfängt, um eine Schwebungsfrequenz zwischen dem von der Laserquelle ausgehenden und durch das Innere Zelle geleiteten Laserstrahl und dem durch den Raman-Effekt induzierten Strahl im Inneren der Atome der Zelle (3; 106; 206) zu detektieren.

12. Armbanduhr gemäß einem der Ansprüche 10 oder 11, **dadurch gekennzeichnet, dass** sie einen zusätzlichen Oszillator mit geringerer Präzision umfasst und dass der atomare Oszillator intermittierend wirkt, so dass er diesen zusätzlichen Oszillator justiert.

13. Armbanduhr gemäß einem der Ansprüche 10 bis 12, **dadurch gekennzeichnet, dass** ihr atomarer Oszillator keine Steuerung der Laserfrequenz umfasst.

14. Armbanduhr gemäß einem der Ansprüche 10 bis 13, **dadurch gekennzeichnet, dass** sie eine Stromquelle (24) für den Laser ihres atomaren Oszillators umfasst, einen Diplexer (34) und eine Rückkopplung von dem System zur Detektion von Frequenzen zum Diplexer (34), die es ermöglicht, das durch das Detektionssystem detektierte Signal mit der Stromquelle (24) für den Injektionsstrom des Lasers zu verbinden.

15. Armbanduhr gemäß einem der vorangehenden Ansprüche, **dadurch gekennzeichnet, dass** das System zur Detektion von Frequenzen ein System zur Detektion eines Signals (i_{PD}), das durch den Raman-Effekt induzierten Schwebungen mit einem engen Spektralgehalt zentriert um eine Mittelfrequenz (ω_{C}) entspricht, das wenigstens ein erstes induktives Element (L1) umfasst, welches mit dem Fotodetektor (4; 108a; 208a) verbunden ist, und eine parallel zu dem Fotodetektor ausgerichtete parasitäre Kapazität (C_{IN}), wodurch ein Resonanzschaltkreis gebildet wird, um das zu detektierende Signal auszuwählen, wobei der Resonanzschaltkreis eine Resonanzfrequenz hat, die der Mittelfrequenz (ω_{C}) entspricht.

16. Armbanduhr gemäß einem der Ansprüche 10 bis 15, **dadurch gekennzeichnet, dass** sie mindestens einen Spiegel (107; 207) umfasst, um einen Laserstrahl zu reflektieren und ihm mindestens einen zweiten Durchlauf durch eine Zelle (3; 106; 206) zu erlauben, bevor er das System zur Detektion von Frequenzen erreicht.

17. Armbanduhr gemäß einem der Ansprüche 10 bis 16, **dadurch gekennzeichnet, dass** sie ein abgeschirmtes Gehäuse umfasst, in dem die Zelle (3; 106; 206) enthaltend Cäsium oder Rubidium angeordnet ist, um einen Betrieb innerhalb eines Null-Magnetfeldes in der besagten Zelle zu erlauben.

18. Armbanduhr gemäß einem der Ansprüche 10 bis 17, **dadurch gekennzeichnet, dass** sie eine Heizvorrichtung umfasst.

## Claims

1. Method of emission of a time signal within a wristwatch by atomic oscillator, **characterized in that** it comprises a step of detecting beat frequencies obtained by Raman effect and **in that** it comprises a method for priming the atomic oscillator comprising:
- a first phase of searching for the optimal injection current of the laser in open-loop of the atomic oscillator,
- a second phase of priming the atomic oscillator comprising the placing of the atomic oscillator in closed-loop by the feedback of the microwave signal received at the output of the cell to the injection current of the laser.

2. Method of emission of a time signal within a wristwatch by atomic oscillator according to the preceding claim, **characterized in that** the first phase of searching for the optimal injection current of the laser comprises the following steps:
- Placing of the atomic oscillator in open-loop;
- Scanning of the frequency of the laser and identification of the point (Vmax) of maximum absorption and of the corresponding injection current (Imax) as well as of the point (Vmin) of minimum absorption of the absorption peak (51) associated with the point (Vmax) of maximum absorption and of the corresponding injection current (Imin);
- Determination of an initial injection current (ILD) by adding a certain threshold value delta to the injection current (Imin) corresponding to the point (Vmin) of minimum absorption of the absorption peak (51) or by deducting it from the injection current (Imax) corresponding to the point (Vmax) of maximum absorption, so as to lie in the interval [Imin; Imax] defined by the injection currents (Imin, Imax) corresponding to the points (Vmin, Vmax) of minimum and maximum absorption, distant from the bounds (Imin, Imax).

3. Method of emission of a time signal within a wristwatch by atomic oscillator according to one of Claims 1 or 2, **characterized in that** the second phase of priming the atomic oscillator comprises the following steps:
- Placing of the oscillator in closed-loop by the feedback of the microwave signal received at the output of the cell for the control of the injection current of the laser;
- Adjusting of the injection current of the laser to a predetermined value (ILD);
- Verification of the obtaining of the phenomenon of resonance of the oscillator at output;
- In case of non-resonance of the oscillator, slight modification of the value of the injection current (ILD) according to a predefined notch, and repetition of this step until the phenomenon of resonance is obtained.

4. Method of emission of a time signal within a wristwatch by atomic oscillator according to one of the preceding claims, **characterized in that** it comprises the following additional steps:
a. dispatching of a laser beam (11; 112; 212) issuing from a laser source through a cell (3; 106; 206);
b. detection of a frequency of beats obtained between the beam issuing from the laser source and transmitted within the cell and the beam induced by Raman effect within the atoms of the cell (3; 106; 206).

5. Method of emission of a time signal within a wristwatch by atomic oscillator according to the preceding claim, **characterized in that** it comprises a step of feedback of the microwave signal received at the output of the cell to the injection current of the laser and **in that** it comprises a zero servocontrol of the frequency of the laser.

6. Method of emission of a time signal within a wristwatch by atomic oscillator according to one of Claims 1 to 5, **characterized in that** it comprises a step of adjusting the power of the laser.

7. Method of emission of a time signal within a wristwatch by atomic oscillator according to one of Claims 1 to 6, **characterized in that** it comprises a temperature-servocontrol of the atomic oscillator.

8. Method of emission of a time signal within a wristwatch by atomic oscillator according to the preceding claim, **characterized in that** it comprises an operating of the atomic oscillator at a temperature of less than or equal to 40 °C, or an operating at a temperature of less than or equal to 35 °C.

9. Method of emission of a time signal within a wristwatch by atomic oscillator according to one of Claims 1 to 8, **characterized in that** it comprises a measurement of the temperature of the atomic oscillator making it possible to correct the time signal emitted by the atomic oscillator as a function of the temperature.

10. Wristwatch, **characterized in that** it comprises an atomic oscillator which comprises a system for detecting beat frequencies obtained by Raman effect, and **in that** it comprises a processing centre (23) configured to implement a method of emission of a time signal according to one of the preceding claims.

11. Wristwatch according to the preceding claim, **characterized in that** its atomic oscillator comprises a laser source (1; 102; 202), a cell (3; 106; 206) comprising Caesium or Rubidium and disposed so as to receive a laser beam (11; 112; 212) issuing from the laser source, and a system for detecting beat frequencies, which comprises a photodetector (4; 108a; 208a) and an amplifier, which is disposed in such a way as to receive the laser beam issuing from the cell (3; 106; 206) so as to detect a beat frequency obtained between the beam issuing from the laser source and transmitted within the cell and the beam induced by Raman effect within the atoms of the cell (3; 106; 206).

12. Wristwatch according to one of Claims 10 or 11, **characterized in that** it comprises an additional oscillator of lesser precision and **in that** the atomic oscillator operates in an intermittent manner, so as to adjust this additional oscillator.

13. Wristwatch according to one of Claims 10 to 12, **characterized in that** its atomic oscillator comprises a zero servocontrol of the frequency of its laser.

14. Wristwatch according to one of Claims 10 to 13, **characterized in that** it comprises a source of current (24) for the laser of its atomic oscillator, a diplexer (34), and a feedback link from the frequency detection system to the diplexer (34) which makes it possible to combine the signal detected by the detection system with the source of current (24) of the injection current of the laser.

15. Wristwatch according to the preceding claim, **characterized in that** the system for detecting frequencies is a system for detecting a signal (i_{PD}) corresponding to the beats induced by the Raman effect, with narrow spectral content centred around a central frequency (ω_{C}), comprising at least one first inductive element (L1) which is connected to the photodetector (4; 108a; 208a) and a parasitic capacitance (C_{IN}) parallel with the photodetector, forming a resonant circuit for selecting the signal to be detected, the said resonant circuit having a resonant frequency which corresponds to the central frequency (ω_{C}).

16. Wristwatch according to one of Claims 10 to 15, **characterized in that** it comprises at least one mirror (107; 207) for reflecting a laser beam and allowing it at least one second pass through a cell (3; 106; 206) before reaching the system for detecting frequencies.

17. Wristwatch according to one of Claims 10 to 16, **characterized in that** it comprises a shielded enclosure (38) in which is disposed the cell (3; 106; 206) comprising Caesium or Rubidium so as to allow operation at zero magnetic field at the level of the said cell.

18. Wristwatch according to one of Claims 10 to 17, **characterized in that** it comprises a heating device.
